# EUROPÄISCHE PATENTSCHRIFT

(11) **EP 1 529 881 B1**
(45) Veröffentlichungstag und Bekanntmachung des Hinweises auf die Patenterteilung: **20.06.2012**
(21) Anmeldenummer: 04020576.7
(22) Anmeldetag: 31.08.2004
(51) Int. Cl.: E01C 11/22

(54) **Übergangsstelle zwischen einer Fahrbahn und einem Gehweg oder Radweg**
Passage between a road and a sidewalk or a cycle path
Passage entre une chaussée et un trottoir ou une piste cyclable

(30) Priorität: 05.11.2003 DE 10352199; 02.02.2004 DE 102004005165
(43) Veröffentlichungstag der Anmeldung: 11.05.2005
(73) Patentinhaber: Heinrich Klostermann GmbH & Co. KG, 48635 Coesfeld (DE)
(72) Erfinder: König, Roland, Dipl.-Ing., 34376 Immenhausen (DE); Rüsing, Johannes, 33165 Lichtenau (DE)
(74) Vertreter: Graf Glück Habersack Kritzenberger

(56) Entgegenhaltungen:
- WO-A-01/57341
- DE-U1- 29 614 809
- DE-U1- 29 820 015
- FR-A- 2 787 128
- US-A- 4 715 743

## Beschreibung

Die Erfindung betrifft einen gepflasterten Gehwegabschnitt als behindertengerechte Übergangsstelle zwischen einer Fahrbahn und einem Gehweg oder Radweg mit einer in einen Bordstein integrierten, vom Niveau des Gehwegs oder Radwegs auf das Niveau der Fahrbahn abfallenden Bordsteinauffahrt für Rollstuhl- und Rollatorfahrer und einem profilierten Aufmerksamkeitsfeld für Sehbehinderte mit einem dem Aufmerksamkeitsfeld in Richtung der Fahrbahn vorgeordneten tastbaren Bordstein.

Bei dem behindertengerechten Ausbau von Straßen und Gehwegen kommt es entscheidend darauf an, dass behinderte Verkehrsteilnehmer mit unterschiedlichen körperlichen Behinderungen, beispielsweise Sehbehinderte oder Rollstuhlfahrer, insbesondere im Bereich stark befahrener Straßen, besonders gesicherte Überwege über die Fahrbahn, wie z.B. Ampelübergänge oder Zebrastreifen, nutzen können. Dabei sind die Übergänge zwischen dem Gehweg bzw. Radweg und der Fahrbahn an diesen Überwegen derart zu gestalten, dass sie einerseits für alle Behinderten gehwegseitig leicht zugänglich sind und andererseits die begrenzte Ausdehnung des gesicherten Übergangs berücksichtigen. Ein für Sehbehinderte gut nutzbarer Fahrbahnüberweg muss bestimmten Anforderungen genügen, die sich beispielsweise stark von denen unterscheiden, die Rollstuhl- und Rollatorfahrer an geeignete Überwege stellen. So werden Sehbehinderte durch ein auf dem Gehweg vorgesehenes profiliertes Aufmerksamkeitsfeld, welches sie mit ihrem Blindenstock ertasten, auf einen nahen Fahrbahnüberweg hingewiesen. Anhand der Fahrbahngeräusche orientieren sie sich sodann in Richtung der Fahrbahn und versuchen, den Fahrbahnrand durch Aufspüren der Bordsteinkante mittels ihres Blindenstocks zu lokalisieren. Sehbehinderte sind somit auf das Vorhandensein einer Bordsteinkante angewiesen. Diese sollte mindestens 3cm oberhalb des Fahrbahnniveaus liegen, um Fehldeutungen vorzubeugen.

Dagegen stellen Bordsteinkanten auch geringer Höhe für Rollstuhlfahrer und insbesondere Rollatorfahrer ein bisweilen unpassierbares Hindernis dar. Folglich sind Rollstuhl- und Rollatorfahrer auf spezielle Bordsteinauffahrten angewiesen, die idealerweise keinerlei Stufe enthalten.

Bei einer aus der Praxis bekannten Übergangsstelle, welche für Sehbehinderte und Rollstuhl- bzw. Rollatorfahrer geeignet ist, sind sowohl eine rollstuhlgerechte Bordsteinauffahrt als auch ein an den Bordstein grenzendes Aufmerksamkeitsfeld für Sehbehinderte vorgesehen. Diese sind im Abstand von einigen Metern zueinander am Fahrbahnrand angeordnet, so dass Sehbehinderte und Rollstuhl- bzw. Rollatorfahrer die Fahrbahn an unterschiedlichen Stellen überqueren. Dies führt dazu, dass die Übergangsstelle insgesamt relativ breit ist, was unter Sicherheitsaspekten problematisch ist, da die Fahrer vorbeifahrender Fahrzeuge in einer entsprechend breiten Zone mit die Fahrbahn überquerenden Verkehrsteilnehmern rechnen müssen. Weiterhin ist nachteilig, dass durch die verschiedenen Elemente der Übergangsstelle diese optisch stark zergliedert ist, was ein unvorteilhaftes Straßenbild erzeugt.

Aus der WO 01/57341 A1 ist ein gepflasterter Gehweg mit einer behindertengerechten Übergangsstelle bekannt, bei der eine weit in den Gehweg hineinreichende Rampe vorgesehen ist, die das Niveau des Gehwegs mit dem Niveau der Fahrbahn verbindet und somit von einem Rollstuhlfahrer leicht hinauf und hinab gefahren werden kann. Im Bereich der Rampe ist eine Reihe von den Gehweg von der Fahrbahn trennenden Bordsteinen unterbrochen, um die uneingeschränkte Barrierefreiheit zu gewährleisten. Der abschüssige Bereich der Rampe umfasst ferner ein Aufmerksamkeitsfeld, das leicht von einem sehbehinderten Passanten ertastet werden kann.

Ein taktiles Leitsystem für ein Aufmerksamkeitsfeld ist aus der DE 296 14 809 U1 bekannt und weist die Form einer Platte, so dass aus einer Mehrzahl von Platten ein Aufmerksamkeitsfeld der gewünschten Größe zusammengesetzt werden kann. Durch die Profilierung des taktilen Leitsystem wird ein leichtes Ertasten des Aufmerksamkeitsfelds durch einen sehbehinderten Passanten sichergestellt.

Es ist daher Aufgabe der Erfindung, einen gepflasterten Gehwegabschnitt als behindertengerechte Übergangsstelle zwischen einer Fahrbahn und einem Gehweg oder Radweg zu schaffen, welcher von Rollstuhl- und Rollatorfahrern, Sehbehinderten und auch anderen Verkehrsteilnehmern gleichermaßen gut genutzt werden kann und der ohne großen Aufwand in einen bestehenden Gehweg oder Radweg eingebaut werden kann.

Die Aufgabe wird erfindungsgemäß durch einen gepflasterten Gehwegabschnitt nach dem Oberbegriff des Patentanspruches 1 dadurch gelöst, dass die Bordsteinauffahrt durch einen Formkörper gebildet wird, der einen abschüssigen Oberflächenabschnitt mit einer sehbehindertengerechten Profilierung als Ersatz für eine ertastbare Kante des Bordsteins aufweist und das Aufmerksamkeitsfeld quer zur Fahrbahn gesehen in Verlängerung der Bordsteinauffahrt auf dem Gehweg oder Radweg angeordnet ist und sich über die gesamte Breite des Geh- oder Radwegs erstreckt.

Durch Zusammenführung des Aufmerksamkeitsfeldes und der Bordsteinauffahrt kann der Einbau der Übergangsstelle mit nur geringem Aufwand an Erdarbeiten durchgeführt werden. Die gegenüber der aus dem Stand der Technik bekannten Übergangsstelle stark reduzierte Breite der erfindungsgemäßen Übergangsstelle hat den weiteren Vorteil, dass sie auch an Stellen mit begrenztem Platzangebot, beispielsweise in Geschäftsstrassen oder an Ampelübergängen, problemlos einsetzbar ist. Dabei ist die Nutzbarkeit durch Rollstuhl- und Rollatorfahrer einerseits und Sehbehinderte andererseits in keiner Weise eingeschränkt. Dadurch, dass das Aufmerksamkeitsfeld erfindungsgemäß quer zur Fahrbahn gesehen in Verlängerung der Bordsteinauffahrt auf dem Gehweg oder Radweg angeordnet ist, entfällt die fahrbahnseitige Bordsteinkante, die sonst Sehbehinderten als Erkennungsmerkmal für den Fahrbahnrand dient. Diese wird erfindungsgemäß durch eine sehbehindertengerechte Profilierung des Formkörpers ersetzt, an der sich Sehbehinderte mittels ihres Taststockes gut orientieren können. Gleichzeitig können Rollstuhl- bzw. Rollatorfahrer problemlos den auch als Bordsteinauffahrt ausgebildeten Formkörper passieren, um die Fahrbahn zu überqueren.

Nach einer ersten Ausgestaltung der Erfindung ist die sehbehindertengerechte Profilierung des Formkörpers als quer zur Fahrbahn ausgerichtetes Rillenprofil ausgebildet. Solche Rillen werden durch die DIN 32984 besonders empfohlen, da sie sich mittels eines Blindenstockes besonders gut taktil analysieren lassen. Im Gegensatz zu beispielsweise einem Noppenprofil weist ein Rillenprofil mit der Ausrichtung der Rillen eine Vorzugsrichtung auf, die geschulten Sehbehinderten eine leichte Orientierung in bezug auf die eigene Position relativ zur Fahrbahn ermöglicht.

Praktische Versuche haben dabei gezeigt, dass Rillen der mit einem Trapezprofil besondere Vorteile aufweisen. Im Gegensatz zu den weit verbreiteten Wellenprofilen ist ein Trapezprofil auch bei stärkerer Verschmutzung noch gut mit einem Blindenstock ertastbar.

Im Gegensatz zum Formkörper ist es vorteilhaft, das Aufmerksamkeitsfeld mit einem Noppenprofil zu versehen.

Da das Aufmerksamkeitsfeld lediglich die Aufmerksamkeit des Sehbehinderten erregen soll, ohne ihn notwendigerweise zu einer Richtungsänderung aufzufordern, wird bevorzugt das ungerichtete Noppenprofil eingesetzt.

Der die Bordsteinauffahrt und gleichzeitig das Erkennungsmerkmal für Sehbehinderte darstellende Formkörper kann auf verschiedene Weise ausgeführt sein. Besonders bevorzugt wird ein Formkörper, welcher einen zentralen Übergangsbereich sowie zwei den Übergangsbereich einfassende Verbindungsbereiche umfasst, wobei der zentrale Übergangsbereich einen abschüssigen Oberflächenabschnitt als stetigen Übergang zwischen dem Niveau der Fahrbahn und dem des Gehwegs oder Radwegs aufweist und die Verbindungsbereiche einen nach außen in Richtung des angrenzenden Bordsteins spitz zulaufenden abschüssigen Oberflächenabschnitt als stetigen Übergang zwischen der Kontur des Übergangsbereichs und der des Bordsteins aufweisen und dass die sehbehindertengerechte Profilierung auf den jeweils abschüssigen Oberflächenabschnitten des Übergangs- und des Verbindungsbereiches vorgesehen ist.

Der abschüssige Oberflächenabschnitt des zentralen Übergangsbereiches ermöglicht ein bequemes, weil stufenloses Auf- und Abfahren von Rollstuhlfahrern. Der stetige Übergang zwischen der Kontur des Übergangsabschnittes und der des angrenzenden Bordsteins gewährleistet ein unfallfreies Passieren des Übergangsabschnittes auch bei einer schrägen Auf- und Abfahrt. Durch die Profilierung der abschüssigen Oberflächenabschnitte beider Bereiche ist die Übergangsstelle auch für Sehbehinderte schnell aufzufinden und ermöglicht somit diesen Personen einen sicheren Übergang über die Fahrbahn, ohne dass Rollstuhloder Rollatorfahrer auch bei schräger Auffahrt durch die Profilierung behindert werden.

Vorzugsweise ist das Aufmerksamkeitsfeld symmetrisch zum Formkörper angeordnet. Dies bedeutet, dass die senkrecht zur Fahrbahn angeordnete Mittelachse des Aufmerksamkeitsfeldes mit der Mittelachse des Formkörpers zusammenfällt. Durch diese Maßnahme kann der erfindungsgemäße Gehwegabschnitt optisch besonders ansprechend gestaltet werden.

Nach einer weiteren vorteilhaften Ausgestaltung der Erfindung ist die Breite des Aufmerksamkeitsfeldes gemessen in Fahrbahnlängsrichtung kleiner als oder im wesentlichen gleich der Breite des zentralen Übergangsbereichs des Formkörpers. Dadurch wird erreicht, dass Sehbehinderte stets den Übergangsbereich nutzen, um sich vom Gehweg oder Radweg auf die Fahrbahn bzw. in umgekehrter Richtung zu bewegen, und somit die schräg verlaufenden Flächen der Verbindungsbereiche meiden, welche die Sehbehinderten verwirren können.

Vorzugsweise ist der Formkörper mehrteilig ausgebildet. Vorzugsweise sind dabei die Verbindungsbereiche jeweils aus einem Formkörperteil und der Übergangsbereich je nach gewünschter Breite der Übergangsstelle aus einem oder mehreren Formkörperteilen gebildet. Insbesondere bei breit ausgelegten Übergangsstellen führt eine solche mehrteilige Lösung nicht zu Transport- und Verladeproblemen.

Eine besonders kostengünstige Fertigung der die Übergangsstelle bildenden Elemente lässt sich dadurch erreichen, dass der Formkörper als Betonfertigteil ausgebildet ist.

Die Ausgestaltung der Oberseite des Übergangsbereiches kann auf verschiedene Weise erfolgen. So kann sich zum einen der abschüssige Oberflächenabschnitt des Übergangsbereiches über dessen gesamte Oberseite erstrecken, wodurch dessen Gefälle reduziert wird. Nach einer alternativen Ausgestaltung kann der abschüssige Oberflächenabschnitt jedoch auch fahrbahn- und/oder rad- bzw. gehwegseitig durch jeweils einen eben ausgebildeten Streifen berandet sein.

Im Falle eines besonders hohen an die Übergangsstelle angrenzenden Bordsteins ist es sinnvoll, zumindest die an den Formkörper unmittelbar angrenzenden Bordsteinelemente mit einer jeweils in Richtung des Formkörpers abschüssigen Oberseite auszubilden.

Nach einer weiteren vorteilhaften Ausgestaltung beträgt die Breite des Übergangsbereiches des Formkörpers parallel zur Fahrbahn 1 m und die Breite der Verbindungsbereiche jeweils 0,5 m. Dadurch ist gewährleistet, dass die aus dem Formkörper gebildete Übergangsstelle auch bei ungenauer Anfahrt durch einen Rollstuhlfahrer durch diesen einfach und unfallfrei passiert werden kann. Andererseits ist die Übergangsstelle auch in ihrer Ausdehnung parallel zur Fahrbahn hinreichend begrenzt, so dass das Risiko insbesondere für sehbehinderte Menschen, von dem gesicherten Überweg über die Fahrbahn abzukommen, minimiert ist.

Nach einer weiteren Lehre der Erfindung ist der Formkörper für den Einbau an einer Straßenecke ausgebildet. Hierbei ist insbesondere berücksichtigt, dass ein Großteil gesicherter Straßenübergänge in Form von Ampelübergängen an Straßenecken im Kreuzungs- oder Abbiegebereich angeordnet ist.

Um eine Straßenecke als Ausgangspunkt für eine Fahrbahnüberquerung durch die aus dem erfindungsgemäßen Formkörper gebildete Übergangsstelle für Körperbehinderte vollständig nutzbar zu machen, ist der Übergangsbereich zweckmäßigerweise unter Ausbildung einer Kurvenkontur aus mehreren geraden Formkörperteilen zusammengesetzt, wobei sich die Fugen zwischen den Formsteinen zur Fahrbahnseite hin keilförmig erweitern. Nach einer alternativen Ausgestaltung ist der Übergangsbereich unter Ausbildung einer Kurvenkontur aus mehreren gekrümmten, im wesentlichen spaltfrei aneinanderliegenden Formkörperteilen zusammengesetzt. Um den vergleichsweise geringen Radius der Fahrbahnkrümmung an einer Straßenecke nachzubilden, ist es zweckmäßig, wenn die Länge der den Übergangsbereich bildenden Formkörperteile jeweils kleiner 1 m ist und vorzugsweise 0,5 m oder 0,33 m beträgt.

Im folgenden wird die Erfindung anhand einer lediglich bevorzugte Ausführungsbeispiele darstellenden Zeichnung näher erläutert. Es zeigen:
- Fig. 1: einen gepflasterten Gehwegabschnitt als behindertengerechte Übergangsstelle zwischen einer Fahrbahn und einem Gehweg oder Radweg mit einem Formkörper und einem Aufmerksamkeitsfeld in perspektivischer Ansicht,
- Fig. 2: ein den Übergangsbereich des Formkörpers der Fig. 1 bildendes Formkörperteil in perspektivischer Ansicht,
- Fig. 3: ein den einen Verbindungsbereich des Formkörpers der Fig. 1 bildendes Formkörperteil in perspektivischer Ansicht,
- Fig. 4: ein zur Ausbildung einer Kurvenkontur gekrümmt geformtes, einen Teil des Übergangsbereiches bildendes Formkörperteil in perspektivischer Ansicht,
- Fig. 5: den Übergangsbereich des Formkörpers der Fig. 1 mit angrenzendem Gehweg- und Fahrbahnpflaster im Querschnitt,
- Fig. 6: einen Teil des Formkörpers aus Fig. 1 mit Rillenprofilierung in Draufsicht und
- Fig. 7: den Formkörper aus Fig. 1 mit Rillenprofilierung im Querschnitt gemäß der Linie VII-VII aus Fig. 6.

Der in der Fig. 1 dargestellte gepflasterte Gehwegabschnitt bildet eine behindertengerechte Übergangsstelle zwischen einer Fahrbahn 5 und einem Gehweg 6 und umfasst eine Bordsteinauffahrt für Rollstuhl- und Rollatorfahrer in Form eines mit einer sehbehindertengerechten Profilierung (nicht dargestellt, s. Fig. 6 und 7) versehenen Formkörpers 1 sowie ein mit einem Noppenprofil (nicht dargestellt) versehenes Aufmerksamkeitsfeld 6a. Aus Gründen der Übersichtlichkeit ist die jeweilige gewöhnliche Pflasterung der Fahrbahn 5 und des Gehwegs 6 nicht dargestellt. Erfindungsgemäß ist das Aufmerksamkeitsfeld 6a quer zur Fahrbahn 5 gesehen in Verlängerung der Bordsteinauffahrt auf dem Gehweg 6 angeordnet und erstreckt sich vorliegend bis zum gegenüberliegenden Randstein 8 des Gehwegs 6. Die in den Fig. 6 und 7 im Detail dargestellte und weiter unten eingehend beschriebene Rillenprofilierung kann durch Sehbehinderte mittels ihres Blindesstockes leicht taktil analysiert werden und ersetzt somit eine an das Aufmerksamkeitsfeld angrenzende fahrbahnseitige Bordsteinkante, die Sehbehinderten sonst als Erkennungsmerkmal für den Fahrbahnrand dient. Anhand der Ausrichtung der Rillen können die Sehbehinderten ihre Position relativ zur Fahrbahn einfach ermitteln. Weiterhin ist das Aufmerksamkeitsfeld 6a symmetrisch zum Formkörper 1 angeordnet, was bedeutet, dass die senkrecht zur Fahrbahn angeordnete Mittelachse des Aufmerksamkeitsfeldes mit der Mittelachse des Formkörpers zusammenfällt.

Der Formkörper 1 ist vorzugsweise mehrteilig ausgebildet und umfasst einen zentralen Übergangsbereich U, welcher aus zwei stirnseitig aneinandergrenzenden, identisch geformten Formkörperteilen 2 gebildet ist, sowie zwei den Übergangsbereich 1 einfassende Verbindungsbereiche V, welche jeweils einstückig aus einem Formkörperteil 3, 4 gebildet sind. Sämtliche Formkörperteile 2, 3, 4 sind dabei vorzugsweise als Betonfertigteile ausgebildet. Es versteht sich, dass eine einteilige Ausführung des Formkörpers 1 ebenso möglich ist, was jedoch je nach Breite der Übergangsstelle einen hohen Transport- und Verladeaufwand bedeuten kann.

Die den Übergangsbereich U bildenden Formkörperteile 2 weisen jeweils einen zur Fahrbahn 5 abschüssigen Oberflächenabschnitt 2a auf, welcher einen stetigen Übergang zwischen dem Niveau der Fahrbahn 5 und dem des Gehwegs 6 darstellt. Der Oberflächenabschnitt 2a ist fahrbahn- und gehwegseitig durch zwei ebene, auf Höhe des Fahrbahn- bzw. Gehwegpflasters angeordneten Streifen 2b berandet. Die den Verbindungsbereich V jeweils bildenden Formkörperteile 3, 4 sind bezüglich ihrer Oberflächenkontur zueinander spiegelsymmetrisch geformt und weisen jeweils einen nach außen in Richtung des angrenzenden Bordsteins 7 spitz zulaufenden abschüssigen Oberflächenabschnitt 3a, 4a als stetigen Übergang zwischen der Kontur des Übergangsbereichs U und der des Bordsteins 7 auf. Dementsprechend laufen die jeweiligen Oberflächenabschnitte 3c, 4c der Formkörperteile 3, 4 als Verlängerungen des fahrbahnseitigen Streifens 2b der Formkörperteile 2 ebenso nach außen spitz zu, während sich der jeweils gehwegseitig gelegene Oberflächenabschnitt 3b, 4b der Formkörperteile 3, 4 als Verlängerung des gehwegseitigen Streifens 2b trapezförmig erweitert, wie in den Fig. 1, 3 und 6 zu erkennen ist.

Die Oberflächenabschnitte 2a der Formkörperteile 2 sowie die Oberflächenabschitte 3a, 4a der Formkörperteile 3, 4 sind, wie in Fig. 6 und 7 dargestellt, mit einer Rillenprofilierung R versehen, wobei die Rillen senkrecht zur Fahrbahn ausgerichtet sind, um einem sich auf die Übergangsstelle zubewegenden Sehbehinderten die Identifikation der Übergangsstelle mittels seines Blindenstocks zu erleichtern. Wie in Fig. 7 dargestellt weisen die Rillen ein Trapezprofil auf, wodurch sie auch bei stärkerer Verschmutzung noch sicher mittels eines Blindenstocks ertastet werden können.

Wie in der Fig. 1 weiter dargestellt, schließt sich an die Außenseiten der Formkörperteile 3, 4 jeweils ein Bordsteinelement 7a des an die Übergangsstelle angrenzenden Bordsteins 7 stirnseitig an. Infolge der großen Höhe des Bordsteins 7 weist dieser eine in Richtung des Formkörpers abschüssige Oberseite auf, um einen bündigen Anschluß an die Verbindungsbereiche V des Formkörpers 1 zu ermöglichen.

Das in der Fig. 3 dargestellte Formkörperteil weist einen zusätzlichen Oberflächenabschnitt 3d auf, welcher etwa die Form eines Kegellängsschnittes aufweist, so dass er einen stetigen Übergang zwischen dem Übergangsbereich U des Formkörpers 1 und einem Bordsteinelement mit abgerundeter Bordsteinkante ermöglicht.

In der Fig. 4 ist ein gekrümmtes Formkörperteil 2* dargestellt, welches einen Teil eines an einer Straßenecke eingebauten Formkörpers bildet. Derart gekrümmt geformte Formkörperteile 2* lassen sich im wesentlichen spaltfrei unter Ausbildung einer Kurvenkontur aneinanderlegen.

Der in der Fig. 5 dargestellte Querschnitt des den Übergangsbereich U des Formkörpers 1 bildenden Formkörperteiles 2 zeigt nochmals den stetigen, insbesondere für Rollstuhlfahrer geeigneten Übergang zwischen der Fahrbahn 5 mit an den Formkörper angrenzendem Rinnstein 5a und dem Pflaster des Gehwegs 6 bzw. des Aufmerksamkeitsfeldes 6a.

## Patentansprüche

1. Gepflasterter Gehwegabschnitt als behindertengerechte Übergangsstelle zwischen einer Fahrbahn (5) und einem Gehweg (6) oder Radweg mit einer in einem Bordstein (7) integrierten, vom Niveau des Gehwegs (6) oder Radwegs auf das Niveau der Fahrbahn (5) abfallenden Bordsteinauffahrt für Rollstuhl- und Rollatorfahrer und einem profilierten Aufmerksamkeitsfeld (6a) für Sehbehinderte mit einem dem Aufmerksamkeitsfeld (6a) in Richtung der Fahrbahn (5) vorgeordneten ertastbaren Bordstein (7), **dadurch gekennzeichnet, dass** die Bordsteinauffahrt durch einen Formkörper (1) gebildet wird, der einen abschüssigen Oberflächenabschnitt mit einer sehbehindertengerechten Profilierung (R) als Ersatz für eine ertastbare Kante des Bordsteins (7) aufweist und das Aufmerksamkeitsfeld (6a) quer zur Fahrbahn (5) gesehen in Verlängerung der Bordsteinauffahrt auf dem Gehweg (6) oder Radweg angeordnet ist und sich über die gesamte Breite des Geh- oder Radwegs (6) erstreckt.

2. Gehwegabschnitt nach Anspruch 1, **dadurch gekennzeichnet, dass** die sehbehindertengerechte Profilierung (R) der Bordsteinauffahrt als quer zur Fahrbahn (5) ausgerichtetes Rillenprofil ausgebildet ist.

3. Gehwegabschnitt nach Anspruch 2, **dadurch gekennzeichnet, dass** die Rillen der Profilierung (R) ein Trapezprofil aufweisen.

4. Gehwegabschnitt nach einem der Ansprüche 1 bis 3, **dadurch gekennzeichnet, dass** das Aufmerksamkeitsfeld (6a) eine Noppenprofilierung aufweist.

5. Gehwegabschnitt nach einem der Ansprüche 1 bis 4, **dadurch gekennzeichnet, dass** der Formkörper (1) einen zentralen Übergangsbereich (U) sowie zwei den Übergangsbereich (U) einfassende Verbindungsbereiche (V) umfasst, wobei der zentrale Übergangsbereich (U) einen abschüssigen Oberflächenabschnitt (2a) als stetigen Übergang zwischen dem Niveau der Fahrbahn (5) und dem des Gehwegs (6) oder Radwegs aufweist und die Verbindungsbereiche (V) einen nach außen in Richtung des angrenzenden Bordsteins (7) spitz zulaufenden abschüssigen Oberflächenabschnitt (3a, 4a) als stetigen Übergang zwischen der Kontur des Übergangsbereichs (U) und der des Bordsteins (7) aufweisen und dass die sehbehindertengerechte Profilierung (R) auf den jeweils abschüssigen Oberflächenabschnitten (2a, 3a, 4a) der Formkörperteile (2, 3, 4) des übergangs- und des Verbindungsbereiches (U, V) vorgesehen ist.

6. Gehwegabschnitt nach einem der Ansprüche 1 bis 5, **dadurch gekennzeichnet, dass** das Aufmerksamkeitsfeld (6a) symmetrisch zum Formkörper angeordnet ist.

7. Gehwegabschnitt nach Anspruch 6, **dadurch gekennzeichnet, dass** die Breite des Aufmerksamkeitsfeldes (6a) gemessen in Fahrbahnlängsrichtung kleiner als oder im wesentlichen gleich der Breite des zentralen Übergangsbereichs (U) der Bordsteinauffahrt ist.

8. Gehwegabschnitt nach einem der Ansprüche 1 bis 7, **dadurch gekennzeichnet, dass** die Bordsteinauffahrt mehrteilig ausgebildet ist.

9. Gehwegabschnitt nach einem der Ansprüche 1 bis 8, **dadurch gekennzeichnet, dass** der Formkörper (1) der Bordsteinauffahrt als Betonfertigteil ausgebildet ist.

10. Gehwegabschnitt nach einem der Ansprüche 1 bis 9, **dadurch gekennzeichnet, dass** der abschüssige Oberflächenabschnitt (2a) des Übergangsbereiches (U) sich über dessen gesamte Oberseite erstreckt.

11. Gehwegabschnitt nach einem der Anspruche 1 bis 9, **dadurch gekennzeichnet, dass** der abschüssige Oberflachenabschnitt (2a) des Übergangsbereiches (U) fahrbahn- und/oder rad- bzw. gehwegseitig durch jeweils einen eben ausgebildeten Streifen (2b) berandet ist.

12. Gehwegabschnitt nach einem der Anspruche 1 bis 11, **dadurch gekennzeichnet, dass** wenigstens die sich beidseitig an die Bordsteinauffahrt anschließenden Bordsteinelemente (7a) jeweils eine in Richtung des Formkörpers (1) abschüssige Oberseite aufweisen.

13. Gehwegabschnitt nach einem der Ansprüche 1 bis 12, **dadurch gekennzeichnet, dass** die Breite des Übergangsbereiches (U) parallel zur Fahrbahn (5) 1 m und die Breite der Verbindungsbereiche (V) jeweils 0,5 m beträgt.

14. Gehwegabschnitt nach einem der Anspruche 1 bis 13, **dadurch gekennzeichnet, dass** die Bordsteinauffahrt für den Einbau an einer Straßenecke ausgebildet ist.

15. Gehwegabschnitt nach Anspruch 14, **dadurch gekennzeichnet, dass** der Übergangsbereich (U) unter Ausbildung einer Kurvenkontur aus mehreren geraden Formkörperteilen (2) zusammengesetzt ist, wobei sich die Fugen zwischen den Formkörperteilen (2) zur Fahrbahnseite hin keilförmig erweitern.

16. Gehwegabschnitt nach Anspruch 15, **dadurch gekennzeichnet, dass** der Übergangsbereich (U) unter Ausbildung einer Kurvenkontur aus mehreren gekrümmten, im wesentlichen spaltfrei aneinander liegenden Formkörperteilen (2*) zusammengesetzt ist.

17. Gehwegabschnitt nach Anspruch 15 oder 16, **dadurch gekennzeichnet, dass** die Länge der den Übergangsbereich (U) bildenden Formkörperteile (2, 2*) jeweils kleiner 1 m ist und vorzugsweise 0,5 m oder 0,33 m beträgt.

## Claims

1. Paved walkway section as a disabled-friendly transition area between a roadway (5) and a pavement (6) or cycle path with a kerbstone slope for wheelchair and rollator users which is integrated in the kerb (7) and slopes down from the level of the pavement (6) or cycle path to the level of the roadway (5), and with a profiled warning zone (6a) for visually-impaired people with a detectable kerb stone (7) mounted in front of the warning zone (6a) in the direction of the roadway (5), **characterised in that** the kerb slipway is formed by a moulded body (1) which has as a replacement for a detectable edge of the kerb stone (7) a sloping surface section with a visually-impaired-friendly profiling (R) and **in that** the warning zone (6a) seen transversely to the roadway (5) is mounted in an extension of the kerb slipway on the footpath (6) or cycle path and extends over the entire width of the footpath or cycle path (6).

2. Walkway section according to claim 1 **characterised in that** the visually-impaired-friendly profiling (R) of the kerb stone slipway is designed as a grooved profile running transversely to the roadway (5).

3. Walkway section according to claim 2 **characterised in that** the grooves of the profiling (R) have a trapeze-shaped profile.

4. Walkway section according to one of claims 1 to 3 **characterised in that** the warning zone (6a) has a stud profiling.

5. Walkway section according to one of claims 1 to 4 **characterised in that** the moulded body (1) comprises a central transition area (U) as well as two connecting areas (V) which enclose the transition area (U) wherein the central transition area (U) has a sloping surface section (2a) as a consistent transition between the level of the roadway (5) and that of the pavement (6) or cycle path and the connecting areas (V) have a sloping surface section (3a, 4a) tapering sharply outwards in the direction of the adjoining kerb stone (7) as a consistent transition between the contour of the transition area (U) and that of the kerb stone (7) and that the visually-impaired-friendly profiling (R) is provided on the relevant sloping surface sections (2a, 3a, 4a) of the moulded body parts (2, 3, 4) of the transition and connecting areas (U, V).

6. Walkway section according to one of claims 1 to 5 **characterised in that** the warning zone (6a) is arranged symmetrical relative to the moulded body.

7. Walkway section according to claim 6 **characterised in that** the width of the warning zone (6a) measured in the longitudinal direction of the roadway is smaller than or substantially equal to the width of the central transition area (U) of the kerb stone slipway.

8. Walkway section according to one of claims 1 to 7 **characterised in that** the kerb stone slipway has a multi-part design.

9. Walkway section according to one of claims 1 to 8 **characterised in that** the moulded body (1) of the kerb stone slipway is designed as a prefabricated concrete part.

10. Walkway section according to one of claims 1 to 9 **characterised in that** the sloping surface section (2a) of the transition area (U) extends over the entire upper side thereof.

11. Walkway section according to one of claims 1 to 9 **characterised in that** the sloping surface section (2a) of the transition area (U) is edged on the sides of the roadway and/or cycle path and/or walkway by a flat strip (2b).

12. Walkway section according to one of claims 1 to 11 **characterised in that** at least the kerb stone elements (7a) which adjoin the kerb stone slipway on each side each have a sloping upper side in the direction of the moulded body (1).

13. Walkway section according to one of claims 1 to 12 **characterised in that** the width of the transition area (U) parallel to the roadway (5) amounts to 1 m and the width of the connecting areas (V) each amounts to 0.5 m.

14. Walkway section according to one of claims 1 to 13 **characterised in that** the kerb stone slipway is designed for installation at a street corner.

15. Walkway section according to claim 14 **characterised in that** the transition area (U) for forming a curved contour is made up of several straight moulded body parts (2) wherein the gaps between the moulded body parts (2) expand wedge-shaped towards the roadway side.

16. Walkway section according to claim 15 **characterised in that** the transition area (U) for forming a curved contour is made up of several curved moulded body parts (2*) which are placed against one another substantially without any gaps.

17. Walkway section according to claim 15 or 16 **characterised in that** the length of the moulded body parts (2, 2*) forming the transition area (U) is each time smaller than 1 m and preferably amounts to 0.5m or 0.33 m.

## Revendications

1. Partie de trottoir pavée sous forme de zone de passage accessible aux personnes handicapées entre une chaussée (5) et un trottoir (6) ou une piste cyclable, avec une rampe de bordure pour les fauteuils roulants et les rollators intégrée dans une bordure (7) et descendant du niveau du trottoir (6) ou de la piste cyclable au niveau de la chaussée (5) et avec une zone d'avertissement profilée (6a) pour les personnes malvoyantes avec une bordure perceptible (7) avancée en direction de la chaussée (5) par rapport à la zone d'avertissement (6a), **caractérisée en ce que** la rampe de bordure est formée par un corps moulé (1), qui présente une partie de surface inclinée avec un profilage (R) destiné aux personnes malvoyantes en remplacement d'une arête perceptible de la bordure (7) et la zone d'avertissement, considérée transversalement à la chaussée (5), est disposée dans le prolongement de la rampe de bordure au trottoir (6) ou à la piste cyclable et s'étend sur toute la largeur du trottoir ou de la piste cyclable (6).

2. Partie de trottoir selon la revendication 1, **caractérisée en ce que** le profilage (R) destiné aux personnes malvoyantes de la rampe de bordure est réalisé sous la forme d'un profil rainuré orienté transversalement à la chaussée (5).

3. Partie de trottoir selon la revendication 2, **caractérisée en ce que** les rainures du profilage (R) présentent un profil trapézoïdal.

4. Partie de trottoir selon l'une quelconque des revendications 1 à 3, **caractérisée en ce que** la zone d'avertissement (6a) présente un profilage à bosses.

5. Partie de trottoir selon l'une quelconque des revendications 1 à 4, **caractérisée en ce que** le corps moulé (1) comprend une zone de passage centrale (U) ainsi que deux zones de raccordement (V) encadrant la zone de passage (U), dans laquelle la zone de passage centrale (U) présente une partie de surface inclinée (2a) formant une transition continue entre le niveau de la chaussée (5) et celui du trottoir (6) ou de la piste cyclable et les zones de raccordement (V) présentent une partie de surface inclinée (3a, 4a) se terminant en pointe vers l'extérieur en direction de la bordure adjacente (7) et formant une transition continue entre le contour de la zone de passage (U) et celui de la bordure (7) et **en ce que** le profilage (R) destiné aux personnes malvoyantes est prévu sur les parties de surface inclinées respectives (2a, 3a, 4a) des parties de corps moulé (2, 3, 4) de la zone de passage (U) et des zones de raccordement (V).

6. Partie de trottoir selon l'une quelconque des revendications 1 à 5, **caractérisée en ce que** la zone d'avertissement (6a) est disposée de façon symétrique par rapport au corps moulé.

7. Partie de trottoir selon la revendication 6, **caractérisée en ce que** la largeur de la zone d'avertissement (6a), mesurée dans la direction longitudinale de la chaussée, est inférieure ou sensiblement égale à la largeur de la zone de passage centrale (U) de la rampe de bordure.

8. Partie de trottoir selon l'une quelconque des revendications 1 à 7, **caractérisée en ce que** la rampe de bordure est réalisée en plusieurs parties.

9. Partie de trottoir selon l'une quelconque des revendications 1 à 8, **caractérisée en ce que** le corps moulé (1) de la rampe de bordure se présente sous la forme d'une pièce préfabriquée en béton.

10. Partie de trottoir selon l'une quelconque des revendications 1 à 9, **caractérisée en ce que** la partie de surface inclinée (2a) de la zone de passage (U) s'étend sur toute la face supérieure de celle-ci.

11. Partie de trottoir selon l'une quelconque des revendications 1 à 9, **caractérisée en ce que** la partie de surface inclinée (2a) de la zone de passage (U) est bordée, du côté de la chaussée et/ou du côté du trottoir ou de la piste cyclable, à chaque fois par une bande plane (2b).

12. Partie de trottoir selon l'une quelconque des revendications 1 à 11, **caractérisée en ce qu'**au moins les éléments de bordure (7a) se raccordant de part et d'autre à la rampe de bordure présentent respectivement une face supérieure inclinée en direction du corps moulé (1).

13. Partie de trottoir selon l'une quelconque des revendications 1 à 12, **caractérisée en ce que** la largeur de la zone de passage (U) parallèlement à la chaussée (5) vaut 1 m et la largeur des zones de raccordement (V) vaut chaque fois 0,5 m.

14. Partie de trottoir selon l'une quelconque des revendications 1 à 13, **caractérisée en ce que** la rampe de bordure est conçue pour être placée à un coin de rue.

15. Partie de trottoir selon la revendication 14, **caractérisée en ce que** la zone de passage (U) est constituée de plusieurs parties de corps moulé droites (2) en formant un contour courbe, dans laquelle les joints entre les parties de corps moulé (2) s'élargissent en forme de coin vers le côté de la chaussée.

16. Partie de trottoir selon la revendication 15, **caractérisée en ce que** la zone de passage (U) est constituée de plusieurs parties de corps moulé courbes (2*), posées sensiblement sans jeu l'une contre l'autre, en formant un contour courbe.

17. Partie de trottoir selon la revendication 15 ou 16, **caractérisée en ce que** la longueur des parties de corps moulé (2, 2*) formant la zone de passage (U) est chaque fois inférieure à 1 m et vaut de préférence 0,5 m ou 0,33 m.
